# EUROPÄISCHE PATENTSCHRIFT

(11) **EP 0 371 391 B1**
(45) Veröffentlichungstag und Bekanntmachung des Hinweises auf die Patenterteilung: **19.11.1992**
(21) Anmeldenummer: 89121594.9
(22) Anmeldetag: 23.11.1989
(51) Int. Cl.: B65H 67/02, B65H 54/26

(54) **Verfahren zum automatischen Transport von in Behältern abgelegtem Textilmaterial**
Process for automatically transporting textile materials deposited in recipients
Procédé pour transporter automatiquement les matériaux textiles emmagasinés dans les pots

(30) Priorität: 28.11.1988 CH 4410/88
(43) Veröffentlichungstag der Anmeldung: 06.06.1990
(73) Patentinhaber: MASCHINENFABRIK RIETER AG, CH-8406 Winterthur (CH)
(72) Erfinder: Meyer, Urs, Dr., CH-8172 Niederglatt ZH (CH); Gartenmann, Niklaus, CH-8400 Winterthur (CH)
(74) Vertreter: Asch, Konrad

(56) Entgegenhaltungen:
- DE-A- 3 532 172
- DE-A- 3 621 370

## Beschreibung

Die Erfindung bezieht sich auf ein Verfahren zum automatischen Transport von in Behältern abgelegtem Textilmaterial nach dem Oberbegriff des Patentanspruches 1.

Zur Erhöhung der Produktivität und der Qualität gewinnt der automatische Transport von Textilmaterial zwischen den einzelnen Spinnereimaschinen immer mehr an Bedeutung.

So ist beispielsweise aus der DE-A-3532172 eine Vorrichtung zu entnehmen, bei der die Steuerung eines Transportfahrzeuges, die Kardensteuereinrichtung und die Streckensteuereinrichtung mit einer zentralen Steuereinheit verbunden sind. Dieser Anlage ist zusätzlich noch eine Puffersteuerung für die Aufnahme von vollen und leeren Kannen zugeordnet, wobei die Puffersteuerung ebenfalls mit der zentralen Steuereinheit in Verbindung steht.

Hierdurch wird ermöglicht, dass die einer Faserband abgebenden Maschine nachgeordnete Faserband aufnehmende Maschine automatisch mit Faserband gefüllten Kannen versorgt wird. Dabei wird die Kanne mittels eines Transportfahrzeuges, welches über eine ortsfeste Leitspur geführt wird, zur nachfolgenden Maschine transportiert.

Treten bei dem bekannten System Bandbrüche, zum Beispiel an der Strecke auf, oder kommt es zu einer Funktionsstörung der Kanne durch Beschädigung, so ist hierbei ein manueller Eingriff erforderlich. Ebenso verhält es sich beim notwendigen Auswechseln der Fahrzeugbatterie und beim Entsorgen von in den Kannen verbliebenen Faserbandresten.

Es ist somit nicht möglich, dieses System automatisch und ohne manuellen Eingriff über mehrere Stunden laufen zu lassen. Es handelt sich vielmehr um ein halbautomatisches System, wobei einzelne Vorgänge von Hand vorzunehmen sind.

Aufgabe der Erfindung, ist es, ein Verfahren, bzw. eine Vorrichtung vorzuschlagen, bei der der Transport von Textilmaterial fördernden Behältern vollautomatisch ausgebildet ist, die notwendigen manuellen Eingriffe auf ein Minimum beschränkt werden, wobei selbige erst nach grösseren Zeitabständen erforderlich sind und der Austausch der Behälter in kurzen Zeitspannen erfolgen kann.

Diese Aufgabe wird durch das Verfahren nach dem Kennzeichen des Patentanspruches 1 und durch die Vorrichtung nach dem Kennzeichen des Pantentanspruches 16 gelöst.

Vorteilhafte Weiterbildungen des Verfahrens sind aus den nachfolgenden Unteransprüchen zu entnehmen.

Durch das vorgeschlagene Verfahren in einer Leitstation wird ermöglicht, dass beim Auftreten eines Bandbruches einer nachfolgenden Textilmaterial aufnehmenden Maschine, zum Beispiel einer Strecke, die entsprechende Kanne mit der verbliebenen Restmenge der Leitstation zugeführt wird, nachdem aus einer der Kanne zugeordneten Reservekanne ein Reserveband automatisch nachgeführt wurde.

Je nach ermitteltem Füllungsgrad wird entweder die Kanne in der Leitstation entleert oder der Bandanfang über eine Vorrichtung gesucht und zur Rückführung an die Strecke an eine auf dem Fahrzeug oder an dem Behälter befindliche Klemm- und Ueberführungseinrichtung abgegeben.

Nach einem vorgegebenen Zeitintervall oder einer vorgegebenen Taktfrequenz wird die auf dem Fahrzeug befindliche Batterie automatisch gegen eine an der Reservestation befindliche Batterie ausgetauscht. Die vom Fahrzeug entnommene Batterie wird zum Nachladen einer Ladestation zugeführt und kann wiederum nach Ueberprüfung des Ladezustandes gegen die nunmehr auf dem Fahrzeug befindliche Wechselbatterie nach einem weiteren Zeitintervall ausgetauscht werden.

Durch das Zusammenfassen mehrerer automatischer Funktionen in einer Leitstation ist es möglich, sämtliche Vorrichtungen die dazu notwendig sind an einer konzentrierten Stelle zusammenzufassen. Dies wiederum bedingt eine einfachere Wartung sowie eine einfachere Ueberprüfung der einzelnen Aggregate.

Durch die Anbringung von kleineren Speichern für ausgeschiedene defekte Kannen und nachzuführende intakte Kannen sowie eines Speichers für das aus den Behältern entfernte Textilmaterial ist es möglich, einen notwendigen manuellen Eingriff auf grosse Zeitabstände zu verteilen. Während des vollautomatischen Betriebes sind nur gelegentlich visuelle Ueberwachungen notwendig.

Bei Verwendung unterschiedlicher Materialien, zum Beispiel Baumwolle und Polyester, wird vorgeschlagen, das in der Leitstation entfernte Textilmaterial einem dem Material entsprechenden Zwischenspeicher zuzuführen. Dieser Vorgang wird durch den Rechner auf der Leitstation gesteuert, wobei er den Kannenstellplatz, welche die zu entleerende Kanne vorher an der Strecke eingenommen hat, erfasst und zwischengespeichert hat.

Zur Vereinfachung des Systems wird vorgeschlagen, dass dem Transportfahrzeug die Fahrbefehle nur innerhalb seiner Wartestellung in der Leitstation übermittelt werden.

Das Transportfahrzeug selbst ist dabei nur mit einem einfachen Rechnersystem versehen, welches dazu dient, die empfangenen Fahrsignale von der Leitstation umzusetzen. Weitere Funktionen wie das Kannenauf- und -abladen sowie das Lenken des Transportfahrzeuges sind ebenfalls mit diesem Rechner verknüpft.

Da eine Beschädigung der Behälter relativ selten auftritt, ist es vorteilhaft die Funktionsprüfung der Behälter nicht kontinuierlich, sondern in vorgegebenen Zeitintervallen durchzuführen.

Durch die vorgeschlagene Durchführung sämtlicher automatischer Funktionen in der Leitstation, während das Transportfahrzeug eine fixe Stellung einnimmt, ist es möglich, die gesamte Leitstation in einer kompakten Form, das heisst mit minimalen Aussenabmessungen auszubilden.

Zur Steigerung der Kapazität wird weiterhin vorgeschlagen, die Leitstation mit einem zusätzlichen Speicher für volle und leere Kannen auszurüsten.

Durch die Verbindung der zentralen Steuereinheit zu einem Zentral-Rechner für das Prozessleitsystem ist es möglich, die von der Steuereinheit an das Transportfahrzeug abgegebenen Befehle noch besser auf den gesamten Maschinenprozess abzustimmen. Dabei ist die Steuerung der zentralen Steuereinheit den Steuerbefehlen des Zentralrechners untergeordnet.

Die vorgeschlagene Vorrichtung, wobei das Transportfahrzeug auf einer gemeinsamen Leitlinie zwischen den in Reihe angeordneten Abgabe- und Aufnahmestellen geführt wird und ausserhalb dieser auf einer schlaufenförmigen Bahn, wobei in einer die Leitstation angeordnet ist, ermöglicht eine kompakte Anordnung, bzw. eine optimale Flächennutzung, kurze Fahrwege und den Anschluss eines weiteren Transportkreislaufes.

Weitere Vorteile sind an Hand der nachfolgenden Ausführungsbeispiele näher beschrieben und aufgezeigt.

Es zeigen:
Figur 1 schematisch eine Draufsicht auf eine Spinnereivorwerksseinrichtung mit 3 Karden und 2 Strecken und einer fahrbaren Kannentransporteinrichtung.
Figur 2 ein Flussdiagramm der automatischen Steuerungseinrichtung einer Leitstation.
Figur 3 eine weitere Ausführungsform nach Fig. 1.

In Figur 1 sind 3 Karden K1 bis K3 in Reihe angeordnet. Das bei den Karden erzeugte Faserband wird in die Kannen B1 bis B3 über ein Trichterrad abgelegt. An den Karden befinden sich zusätzlich zu der das Band aufnehmenden Kanne weitere Stellplätze für leere und volle Kannen. Diese Stellplätze stellen eine Art Puffer dar. Im gezeigten Beispiel ist jeweis ein Stellplatz für eine volle und ein Stellplatz für eine leere Kanne vorgesehen. Es können jedoch noch weitere Kannenstellplätze angeordnet werden.

Den Karden K1 bis K3 sind 2 Strecken S1, S2 nachgeschaltet, die das von den Karden abgegebene Textilmaterial weiter verarbeiten. Die Karden K1 bis K3 sind mit den Strecken S1, S2 über eine Transporteinrichtung verbunden. Die Transporteinrichtung wird gebildet aus einem über eine Leitspur 1 geführten Transportfahrzeug F. Das Transportfahrzeug F ist mit einem nicht näher gezeigten Fahrantrieb und einer Lenkeinrichtung versehen, welche über Sensoren, die die Leitspur 1 abtasten, gesteuert wird.

Das Transportfahrzeug F weist ausserdem einen Kannenstellplatz 3 und einen Rechner 2 auf. Der Rechner 2 dient eines Teils dazu, die von einer Leitstation L empfangenen Fahrbefehle aufzunehmen und zu verarbeiten und ist ausserdem für die Steuerung zum Kannen auf- und abladen und für den Lenkmechanismus verantwortlich. Es ist auch möglich das Transportfahrzeug mit weiteren Kannenstellplätzen zu versehen.

Die bereits angesprochene Leitstation L befindet sich in Bezug auf den Fahrweg des Transportfahrzeuges F zwischen den Strecken S1, S2 und den Karden K1 bis K3.

Das Transportfahrzeug bewegt sich im gezeigten Beispiel nur in einer Fahrtrichtung und fährt, nachdem es die Abgabestellen 4 der Karden K1 bis K3 passiert hat, entlang der Kannengestelle 5, 6 der Strecken S1, S2, bevor es in die Leitstation L gelangt. Der Transportkreis wird geschlossen, nachdem das Transportfahrzeug F die Leitstation L passiert hat und wieder zu den Abgabestellen 4 der Karden K1 bis K3 gelangt.

Die Leitstation L weist eine zentrale Steuereinheit Z auf, welche über Verbindungskabel 9, 10 mit den Karden K1 bis K3 und den Strecken S1, S2 steuerungstechnisch verbunden ist. Zur Einbeziehung in die gesamte Prozessteuerung kann die Steuereinheit Z mit einem übergeordneten Zentralrechner 37 in Verbindung stehen.

Ueber die Verbindung 9 wird mitgeteilt, wie die Kannenstellplätze der Abgabestelle 4 der Karden K1 bis K3 belegt sind und über die Verbindung 10 erhält die zentrale Steuereinheit Z eine Mitteilung von den Strecken S1, S2 wenn eine im Kannengestell 5, 6 befindliche Kanne leergelaufen ist oder infolge eines Bandbruches kein Band mehr vorliegt. Dabei lösen beide Vorgänge, Bandbruch oder leer gelaufene Kanne, das gleiche Signal aus.

Im gezeigten Beispiel der Figur 1 wurde über die Verbindung 10 von der Strecke S2 gemeldet, dass die im Kannengestell 6 befindliche Kanne 7 leergelaufen ist. Das Reserveband der Reservekanne 7a wurde automatisch über eine nicht näher aufgezeigte Nachführeinrichtung angesetzt.

Dem ursprünglich in der Leitstation in einer Wartestellung befindlichen Transportfahrzeug F übermittelte die zentrale Steuereinheit Z den Steuerbefehl zum Anfahren des Kannengestells 6, um dort die Leerkanne 7 abzuholen.

Zum genauen Anfahren an die Kannenstellplätze können diese mit einzelnen Sensoren oder Markierungen versehen sein, welche mit dem Fahrantrieb des Transportfahrzeuges über am Transportfahrzeug angebrachte Sensoren zusammenwirken.

Nach der Aufnahme der Kanne 7 über eine nicht näher aufgezeigte Kannenhandhabungsvorrichtung fährt das Transportfahrzeug F mit der Leerkanne 7 in die Leitstation L.

In der Leitstation (Fig. 2) wird die auf dem Transportfahrzeug F befindliche Kanne 7 über einen Füllstandsmesser 11 überprüft, ob sich noch Textilmaterial in der Kanne befindet. Bei Feststellung des Zustandes 12 "leer", wird die Kanne über einen Funktionsprüfer 13 auf ihre Funktion überprüft. Diese Funktionsprüfung kann auch erst in vorgegebenen Intervallen erfolgen. Ergibt sich dabei ein positives Ergebnis 14, so wird die Kanne 7 mit dem Transportfahrzeug F von der Leitstation L freigegeben und fährt automatisch zur Abgabestelle 4 der Karde K3 und stellt dort die Leerkanne 7 ab.

Auf Grund des in der Leitstation L dem Transportfahrzeug F übermittelten Signals, dass die volle Kanne 8 der Karde K1 abholbereit ist, fährt das Transportfahrzeug F diese Abgabestelle 4 der Karde K1 an und übernimmt die volle Kanne 8. Die Kanne 8 wird dann an den ursprünglichen Standort der Kanne 7 im Kannengestell 6 der Strecke S2 überführt. Nach der Abgabe der Kanne 8 kehrt das Transportfahrzeug F in seine Wartestellung in der Leitstation zurück.

Eine weitere Möglichkeit besteht darin, bei den Kannengestellen 5 und 6, jeweils einen gestrichelt angedeuteten leeren Kannenstellplatz 38 vorzusehen. Dadurch ist es möglich, eine Leerfahrt des Fahrzeuges F zu vermeiden, das heisst, auf dem Weg von der Leitstation L zur Strecke S2 kann das Transportfahrzeug eine volle Kanne 8 von der Karde K1 übernehmen und auf dem leeren Kennanstellplatz 38 der Strecke S2 abstellen. Besitzt das Fahrzeug F eine beschränkte Rückfahrmöglichkeit, so kann bei abgestellter Vollkanne 8 die Leerkanne 7 anschliessend aufgenommen und zur Leitstation L überführt werden.

Wird bei dem vorher beschriebenen Vorgang in der Leitstation L durch den Füllstandmesser 11 ein Restfüllstand ermittelt, welcher kleiner als ein vorgegebener minimaler Füllstandswert 15 ist, so wird die Kanne über eine Einrichtung 16 entleert und das entleerte Material einem Speicher Sp1 oder Sp2 zugeführt, wobei anschliessend die nunmehr leere Kanne wie vorher beschrieben der Funktionsprüfung 13 unterworfen wird. Erbringt diese Funktionsprüfung 13 einen negativen Wert 17, so tauscht eine Austauschvorrichtung 18 diese Kanne aus und führt sie einem Reparaturspeicher 19 zu. Ueber die Austauschvorrichtung wird gleichzeitig von einem Leerkannenspeicher 20 eine Ersatzkanne dem Kannenstellplatz 3 des Transportfahrzeuges F zugeführt.Im gezeigten Beispiel durchläuft diese zugeführte Reservekanne ebenfalls die Funktionskontrolle 13.

Bei Feststellung an der Füllstandsmessung 11, dass der Füllstandswert 21 grösser als ein minimaler Vorgabewert ist, wird eine Bandsucheinrichtung 22 aktiviert. Diese Einrichtung 22 sucht der Bandanfang der in der Kanne befindlichen Restmenge und übergibt bei der Meldung 23 "Anfang vorhanden" den Bandanfang an eine nicht näher aufgezeigte Halte- und Ueberführungseinrichtung des Transportfahrzeuges oder der Kanne. Das Transportfahrzeug erhält dann die Freigabe und überführt die teilgefüllte Kanne mit dem festgehaltenen Bandanfang an den Fehlplatz der Strecke S1 oder S2.

Erfolgt bei der Bandsucheinrichtung 22 eine negative Meldung 24 "nicht gefunden", so wird diese Kanne über die Entleerungseinrichtung 16, entsprechend dem vorher beschriebenen Vorgang entleert.

Während sich das Fahrzeug in der Leitstation befindet, werden die zwischengespeicherten Signale "Kanne holen" 25 oder "Kanne bringen" 26 an den Rechner 2 des Fahrzeuges F übermittelt und somit der Weg für die anzufahrende Kannenstellplätze vorgegeben.

Ein Zeitelement 27 aktiviert eine Austauscheinrichtung 28, welche die auf dem Fahrzeug F befindliche Batterie herausnimmt und einer Ladestation 29 zuführt. Die aufgeladene Batterie wird anschliessend einer Prüfeinrichtung 31 zugeführt. Ergibt diese Prüfung einen positiven Wert 32, so wird die wieder geladene Batterie in eine Reservestation 30 überführt. Gleichzeitig führt man eine Reservebatterie mittels einer Ladeeinrichtung 33, aus der Reservestation 30, dem Transportfahrzeug F zu. Die Austauscheinrichtung 28 und Ladeeinrichtung 33 können aus einer Vorrichtung bestehen.

Ergibt die Funktionsprüfung der Batterie den Wert"defekt" 34, so wird diese an einen Reparaturspeicher 43 ausgeschieden und eine neue Batterie aus einer Ersatzreserve 42, manuell oder automatisch, nachgeführt. Stellt sich bei der Überprüfung der an den Reparaturspeicher 43 abgegebenen Batterie heraus, dass die Batterie noch verwendbar ist, so wird diese, wie angedeutet, nach Instandsetzung über die Ladeeinrichtung 29 wieder in den Wechselkreislauf zurückgeführt.

Zum Zeitelement 27, durch das die zeitlichen Austauschperioden vorgegeben sind, ist auf dem Fahrzeug F eine zusätzliche Ladekontrolle 35 angebracht, welche auch zwischenzeitlich bei Feststellung eines abfallenden Ladezustandes den beschriebenen Austauschvorgang der Batterie in der Leitstation L auslösen kann. Die Austauschperioden der Batterie können entsprechend der Einsatzdauer angepasst werden.

Der Batteriewechselvorgang ist zeitlich mit den anderen automatischen Funktionen über die zentrale Steuereinheit Z abgestimmt. Aus Uebersichtlichkeitsgründen wurden in der Darstellung nach Figur 2 auf die Verbindungslinien der einzelnen Funktionen zu der zentralen Steuerung Z verzichtet. Es ist selbstverständlich, dass sämtliche Funktionen von der zentralen Steuereinheit Z miteinander verknüpft sind und verwaltet werden.

In Fig. 3 ist eine weitere Ausführung aufgezeigt, wobei sich die Fahrwege zwischen Strecke und Karde teilweise überdecken und 4 Textilmaterial abgebende Karden K1 - K4 an eine Textilmaterial aufnehmende Strecke S1 vorgesehen sind.

Der Strecke S1 ist über eine weitere Leitlinie 1a eine Strecke S2 nachgeschaltet, wobei die Leitlinie 1a in einer Leitlinienschleife 39 der Leitlinie 1 mündet. In dieser Leitlinienschleife 39 befindet sich die Leitsation L.

Zwischen den Karden K1 - K4 und dem Kannengestell 5 der Strecke S1 überdeckt sich die Leitlinie, während auf der der Leitlinienschleife 39 gegenüberliegenden Seite eine weitere Leitlinienschleife 40 für die Umkehrung bzw. Rückführung des Transportfahrzeuges F zur Leitstation dient.

Die weitere Leitlinie 1a ist mit einer Kehrschleife 41 versehen.

Durch diese vorgeschlagene Anordnung werden die Wechselvorgänge der Kannen in Verbindung mit der Leitstation auf ein zeitliches Minimun gesenkt.

Durch die parallele Anordnung der Abgabestellen 4 der Karden K1 - K4 und der Aufnahmestellen 36, ist es möglich eine schnelle und unmittelbare Uebergabe der vollen Kannen an die Aufnahmestellen des Kannengestells 5 zu vollziehen.

Der weitere Anschluss einer nachfolgenden Strecke S2 erbringt eine zusätzliche Auslastung der installierten Leitstation.

Vorteilhaft ist hierbei die Verwendung eines zweiten Tranportfahrzeuges.

Der Ablauf in der Leitstation L, sowie der Kannenwechsel entspricht bis auf die Leitlinienführung der Ausführung nach Fig. 1.

Die Erfindung beschränkt sich nicht auf diese Ausführungsbeispiele, da Abweichungen in der Funktionsreihenfolge im Rahmen der Patentansprüche 1-17 möglich sind.

### Bezugszeichen

- 1,1a: Leitspur
- 2: Rechner
- 3: Stellplatz
- 4: Abgabestelle
- 5: Kannengestell
- 6: Kannengestell
- 7,7a: Kanne
- 8: Kanne
- 9: Verbindungskabel
- 10: Verbindungskabel
- 11: Füllstandsmesser
- 12: Leer
- 13: Funktionsprüfer
- 14: positiv
- 15: < min
- 16: Entleerung
- 17: negative
- 18: Austausch
- 19: Reparaturspeicher
- 20: Leerkannenspeicher
- 21: > min
- 22: Bandsucheinrichtung
- 23: Anfang vorhanden
- 24: Anfang nicht gefunden
- 25: Signal "Kanne holen"
- 26: Signal "Kanne bringen"
- 27: Zeitelement
- 28: Austausch Batterie
- 29: Laden
- 30: Batteriereserve
- 31: Prüfstation
- 32: positiv
- 33: Aufladen
- 34: defekt
- 35: Ladekontrolle
- 36: Aufnahmestelle
- 37: Zentral-Rechner
- 38: Kannenstellplatz
- 39: Leitlinienschleife
- 40: Leitlinenschleife
- 41: Kehrschleife
- 42: Ersatzreserve
- K1-K4: Karde
- S1-S2: Strecke
- L: Leitstation
- F: Transportfahrzeug
- B: Kannen
- Z: Zentrale Steuereinheit
- SP1: Speicher
- Sp2: Speicher

## Patentansprüche

1. Verfahren zum Fördern von in Behältern (7,8) abgelegtem Textilmaterial einer Textilmaterial abgebenden zu einer Textilmaterial aufnehmenden Maschine mittels eines über eine Leitlinie (1) geführten selbstfahrendes Transportfahrzeuges (F), dessen Fahrsteuerung von einer zentralen Steuereinheit (Z) erfolgt, wobei die Steuereinheit mit der Textilmaterial abgebenden (K1-K3) und der Textilmaterial aufnehmenden Maschine (S1, S2) verbunden ist und die Rückführung der an der Textilmaterial aufnehmenden Maschine geleerten Behältern zur Textilmaterial abgebenden Maschine steuert, dadurch gekennzeichnet,
dass in dem Fahrweg des Transportfahrzeuges eine Leitstation (L) vorgesehen ist, welche das Transportfahrzeug (F) auf seinem Weg von der Textilmaterial aufnehmenden (S1, S2) zur Textilmaterial abgebenden Maschine (K1-K3) durchläuft, wobei an, bzw. in der Leitstation (L) folgende Funktionen automatisch ausgeführt werden:
- Uebermittlung der Steuerbefehle für den Fahrweg des Transportfahrzeuges durch die in der Leitstation integrierte zentrale Steuereinheit (Z).
- Ueberprüfung des Behälterinhaltes (11).
- Ueberprüfung des Behälterzustandes (13).
- Austausch, Nachladung und Ueberprüfung (28,27) einer auf Transportfahrzeug angebrachten Energiequelle, zum Beispiel einer Batterie.

2. Verfahren nach Anspruch 1, dadurch gekennzeichnet,
dass bei Feststellung eines geringen Ladezustandes der Batterie, oder beim Erreichen einer vorgegebenen Zeit- oder Impulsvorgabe die Batterie in der Leitstation (L) automatisch gegen eine in Reserve gehaltene Batterie ausgetauscht wird.

3. Verfahren nach Anspruch 1, dadurch gekennzeichnet,
dass bei der Leitstation (L) gefüllte und leere Behälter zwischengelagert werden.

4. Verfahren nach Anspruch 1, dadurch gekennzeichnet,
dass bei einer festgestellten Teilentleerung eines Behälters, die einen vorgegebenen Entleerungsgrad (21) nicht übersteigt, der Behälter der Textilmaterial aufnehmenden Maschine (S1, S2) über das Transportfahrzeug (F) zurückgeführt wird.

5. Verfahren nach Anspruch 4, dadurch gekennzeichnet,
dass das Textilmaterial aus einem Faserband besteht und der Faserbandanfang der festgestellten Restmenge automatisch (22) erfasst und an eine Haltevorrichtung des Transportfahrzeuges oder des Behälters abgegeben wird.

6. Verfahren nach Anspruch 1, dadurch gekennzeichnet,
dass das Textilmaterial aus einem Faserband besteht und dass bei einer festgestellten Teilentleerung des Behälters, die einen vorgegebenen Entleerungsgrad nicht übersteigt über eine Faserbandsucheinrichtung der Faserbandanfang ein- oder mehrmals gesucht wird und bei Nichterfassung des Faserbandanfanges nach einer vorgegebenen Anzahl von Suchintervallen, die Restmenge des Behälters entfernt und einem Wiederverwertungsprozess zugeführt wird.

7. Verfahren nach Anspruch 1, dadurch gekennzeichnet,
dass bei einer festgestellten Teilentleerung eines Behälters, die einen vorgegebenen Entleerungsgrad (15) übersteigt, die in dem Behälter befindliche Restmenge von Textilmaterial entfernt und einem Wiederverwertungsprozess zugeführt wird.

8. Verfahren nach Anspruch 7, dadurch gekennzeichnet,
dass die Zuführung der aus dem Behälter entfernten Restmenge entsprechend dem vorherigen Stellplatz des Behälters an der Textilmaterial aufnehmenden Maschine zu einem für das Material vorgesehen Zwischenspeicher (SP1, Sp2) über die zentrale Steuereinheit (Z) gesteuert wird.

9. Verfahren nach Anspruch 1, dadurch gekennzeichnet,
dass die Steuerbefehle an eine auf dem Transportfahrzeug (F) angeordnete Steuereinheit (2) nur während dem Aufenthalt des Transportfahrzeuges in der Leitstation (L) von der zentralen Steuereinheit (Z) übermittelbar sind, wobei die von den Textilmaterial abgebenden und aufnehmenden Maschinen abgegebenen Signale, während sich das Transportfahrzeug ausserhalb der Leitstation befindet, in einer Warteschlange des Rechners der zentralen Steuereinheit (Z) zwischengespeichert werden.

10. Verfahren nach Anspruch 9, dadurch gekennzeichnet,
dass das Transportfahrzeug (F) seine Wartestellung in der Leitstation einnimmt.

11. Verfahren nach Anspruch 1, dadurch gekennzeichnet,
dass der Behälter während der Durchführung der automatischen Funktionen in der Leitstation (L) auf dem Transportfahrzeug (F) verbleibt.

12. Verfahren nach Anspruch 1, dadurch gekennzeichnet,
dass der Behälter für mindestens eine der in der Leitstation (L) ausgeübten automatischen Funktionen von dem Transportfahrzeug (F) entfernt und in eine Station der Leitstation überführt wird.

13. Verfahren nach einem der Ansprüche 11 oder 12 dadurch gekennzeichnet,
dass sich das Transportfahrzeug (F) während sämtlichen automatischen Funktionen in der Leitstation in einer fixen Wartestellung befindet.

14. Verfahren nach Anspruch 1, dadurch gekennzeichnet,
dass die zentrale Steuereinheit (Z) mit einem zentralen Rechner (R) für das Prozessleitsystem in Verbindung steht.

15. Verfahren nach Anspruch 1, dadurch gekennzeichnet,
dass die Ueberprüfung des Behälterzustandes in einem vorgegebenen Zeitintervall erfolgt.

16. Vorrichtung zur Durchführung des Verfahrens nach Anspruch 1 mit einem über eine Leitlinie (1) geführten, von einer zentralen Steuereinheit (Z) gesteuerten Transportfahrzeug (F), welches Behälter für Textilmaterial von Behälter-Abgabestellen (4) mehrerer Textilmaterial abgebender Maschinen (K1-K4) zu Behälteraufnahmestellen (34) mindestens einer Textilmaterial aufnehmenden Maschine (S1,S2) überführt,
dadurch gekennzeichnet,
dass die Abgabestellen (4) und die Aufnahmestellen (34) jeweils in Reihe angeordnet sind und sich die Reihen einander parallel gegenüberstehen und zwischen diesen Reihen in parallelem Abstand zu den Reihen die Leitlinie (1) verläuft, welche ausserhalb und beiderseits der Reihen jeweils eine geschlossene Leitlinienschleife (39,40) bildet, wobei in einer dieser Schleifen (39) eine Leitstation (L) angeordnet ist, welche die Steuereinheit (Z) und Mittel zur Überprüfung der Behälter und der auf dem Transportfahrzeug (F) mitgeführten Energiequelle beinhaltet.

17. Vorrichtung nach Anspruch 16, dadurch gekennzeichnet,
dass in die Leitlinienschleife (39,40), in welcher die Leitstation (2) angeordnet ist, eine weitere Leitlinie (1a) mündet, die eine Transportverbindung von weiterem Textilmaterial abgebenden und aufnehmenden Maschinen ermöglicht.

## Claims

1. A method for conveying textile material in recipients (7, 8) from a machine delivering textile material to a machine receiving textile material by means of a self-propelled conveying carriage (F) which is guided on a guide track (1) and whose movements are controlled by a central control unit (Z), the control unit being connected with the textile material delivering machine (K1-K3) and the textile material receiving machine (S1-S2) and controls the returning of the recipients emptied at the textile material receiving machine to the textile material delivering machine, characterized in that
a control station (L) is provided on the path of the conveying carriage which is passed through by the conveying carriage (F) on its way from the textile material receiving machine (S1,S2) to the textile material delivering machine (K1-K3), the following functions being performed automatically at or in the control station (L):
- Transmission of routing instructions for the path of the conveying carriage by the central control unit (Z) incorporated in the control station.
- Checking the recipient content (11).
- Checking the recipient condition (13).
- Exchanging, recharging and checking (28, 27) of a power supply, for example, a battery, attached to the conveying carriage.

2. A method according to claim 1, characterized in that
upon detection of a low state of battery charge or upon reaching a predetermined time or impulse level the battery is automatically exchanged at the control station (L) for a spare battery.

3. A method according to claim 1, characterized in that
full and empty recipients are stored temporarily at the control station (L).

4. A method according to claim 1, characterized in that
when a recipient is found to be partly empty to an extent not exceeding a predetermined extent (21) of emptiness the recipient is returned to the textile material receiving machine (S1, S2) by way of .the conveying carriage (F).

5. A method according to claim 4, characterized in that
the textile material is in the form of/a sliver and the sliver start of the sensed remainder is detected automatically (22) and delivered to a retaining means of the conveying carriage or of the recipient.

6. A method according to claim 1, characterized in that
the textile material is in the form of a sliver and, if the recipient is found to be partly empty to an extent not exceeding a predetermined extent of emptiness, a sliver search device searches for the sliver start one or more times and, if it fails to find the sliver start after a predetermined number of search intervals, the remainder of the recipient contents is removed and supplied for reworking.

7. A method according to claim 1, characterized in that
if a recipient is found to be partly empty to an extent exceeding a predetermined extent (15) of emptiness, the remainder of textile material in the recipient is removed and supplied for reworking.

8. A method according to claim 7, characterized in that
through the agency of the central control unit (Z) the remainder removed from the recipient is supplied in accordance with the previous position thereof on the textile material receiving machine to an intermediate store (Sp1, Sp2) provided for the material.

9. A method according to claim 1, characterized in that
the control instructions can be transmitted from the central control unit (Z) to a control unit (2) on board the conveying carriage (F) only during the dwell thereof at the control station (L), the signals from the delivering and receiving machines being temporarily stored in a waiting queue of the computer of the central control unit (Z) while the conveying carriage is outside the control station.

10. A method according to claim 9, characterized in that
the conveying carriage (F) takes up its waiting position in the control station.

11. A method according to claim 1, characterized in that
the recipient remains on the conveying carriage (F) during the performance of the automatic operations at the control station (L).

12. A method according to claim 1, characterized in that
for at least one of the automatic operations performed at the control station (L) the recipient is removed from the conveying carriage (F) and transferred to a station of the control station.

13. A method according to claim 11 or 12, characterized in that
the conveying carriage (F) is in a fixed waiting position at the control station during all the automatic operations.

14. A method according to claim 1, characterized in that
the central control unit (Z) communicates with a central computer (R) for the process control system.

15. A method according to claim 1, characterized in that
the checking of recipient condition is carried out at a predetermined time interval.

16. A device for performing the method according to claim 1 with a conveying carriage (F) moving on a guide track (1) and controlled by a central control unit (Z), which conveys recipients for textile material from recipient delivery stations (4) of several textile material delivery machines (K1 - K4) to recipient receiving stations (34) of at least one textile material receiving machine (S1,S2),
characterized in that
the delivery stations (4) and the receiving stations (34) are each arranged in a row and the rows face each other parallely, extending between these rows in parallel distance to the rows is the guide track (1) which forms closed loops (39, 40) outside and on both sides of the rows, with a control station (L) being arranged in one of these loops containing the control unit (Z) and means for checking the recipients and the energy source attached on the conveying carriage (F).

17. A device according to claim 16, characterised in that a further guide track (1a) extends into the control station loop (39, 40) and facilitates a conveying link from other textile material delivering and textile material receiving machines.

## Revendications

1. Procédé pour transporter une matière textile déposée dans des récipients (7, 8) depuis une machine délivrant une matière textile vers une machine réceptionnant une matière textile, à l'aide d'un véhicule de transport (F) automobile, dirigé au moyen d'une ligne conductrice (1), et dont la commande de déplacement se fait par une unité centrale de commande (Z), et où l'unité de commande est reliée avec la machine délivrant la matière textile (K1-K3) et la machine réceptionnant la matière textile (S1, S2), et commande l'amenée en retour des récipients vidés auprès de la machine réceptionnant la matière textile vers la machine délivrant la matière textile,
caractérisé par le fait
qu'un poste de direction (L) est prévu sur le parcours de déplacement du véhicule de transport, poste que traverse le véhicule de transport (F) sur son parcours allant depuis la machine réceptionnant la matière textile (S1, S2) vers la machine délivrant la matière textile (K1-K3), et où les fonctions suivantes sont réalisées automatiquement sur respectivement dans le poste de direction (L):
- Transmission des ordres de commande pour le parcours du véhicule de transport par l'unité centrale de commande (Z) intégrée dans le poste de direction.
- Contrôle du contenu du récipient (11).
- Contrôle de l'état du récipient (13).
- Echange, recharge et contrôle (28, 27) d'une source d'énergie, par exemple d'une batterie, disposée sur le véhicule de transport.

2. Procédé selon revendication 1,
caractérisé par le fait que,
lors de la détection d'un état de charge faible de la batterie, ou bien lorsqu'un temps alloué ou des impulsions allouées ont été atteints, la batterie est échangée automatiquement contre une batterie maintenue en réserve, dans le poste de direction (L).

3. Procédé selon revendication 1,
caractérisé par le fait que
des récipients remplis et vides sont entreposés au poste de direction (L).

4. Procédé selon revendication 1,
caractérisé par le fait que,
lors de la détection d'un vidage partiel d'un récipient, qui ne dépasse pas un degré de vidage prédéterminé (21), le récipient de la machine (S1, S2) réceptionnant la matière textile est amené en retour via le véhicule de transport (F).

5. Procédé selon revendication 4,
caractérisé par le fait que
la matière textile est un ruban de fibres, et le début du ruban de fibres de la quantité restante détectée (22) est saisi automatiquement et est transmis à un dispositif de maintien du véhicule de transport ou du récipient.

6. Procédé selon revendication 1,
caractérisé par le fait que
la matière textile est un ruban de fibres, et que, lors de la détection d'un vidage partiel du récipient qui ne dépasse pas un degré de vidage prédéterminé, le début de ruban de fibres est cherché une ou plusieurs fois par un dispositif de recherche de ruban de fibres, et que, lorsque le début de ruban de fibres n'est pas saisi après un nombre prédéterminé d'intervalles de recherche, la quantité restante du récipient est éloignée et amenée vers un processus de recyclage.

7. Procédé selon revendication 1,
caractérisé par le fait que,
lors de la détection d'un vidage partiel d'un récipient qui dépasse un degré de vidage prédéterminé (15), la quantité restante de matière textile se trouvant dans le récipient est éloignée et amenée vers un processus de recyclage.

8. Procédé selon revendication 7,
caractérisé par le fait que
l'amenée de la quantité restante, éloignée du récipient, vers un magasin intermédiaire (Sp1, Sp2) prévu pour la matière, est commandée via l'unité centrale de commande (Z), correspondant au lieu d'emplacement précédent du récipient auprès de la machine réceptionnant la matière textile.

9. Procédé selon revendication 1,
caractérisé par le fait que
les ordres de commande à une unité de commande (2), située sur le véhicule de transport (F), ne peuvent être transmis par l'unité centrale de commande (Z) que pendant l'arrêt du véhicule de transport dans le poste de direction (L), et où les signaux donnés par les machines délivrant et réceptionnant la matière textile sont emmagasinés dans une boucle d'attente du calculateur de l'unité centrale de commande (Z) pendant que le véhicule de transport se trouve en dehors du poste de direction.

10. Procédé selon revendication 9,
caractérisé par le fait que
le véhicule de transport (F) prend sa place d'attente dans le poste de direction.

11. Procédé selon revendication 1,
caractérisé par le fait que
le récipient reste sur le véhicule de transport (F) pendant l'exécution des fonctions automatiques dans le poste de direction (L).

12. Procédé selon revendication 1,
caractérisé par le fait que
le récipient est éloigné du véhicule de transport (F) pour au moins une des fonctions automatiques exercées dans le poste de direction (L), et est transféré dans une station du poste de direction.

13. Procédé selon l'une des revendications 11 ou 12,
caractérisé par le fait que
le véhicule de transport (F) se trouve dans une position fixe d'attente pendant toutes les fonctions automatiques réalisées dans le poste de direction.

14. Procédé selon revendication 1,
caractérisé par le fait que
l'unité centrale de commande (Z) est maintenue en liaison avec un calculateur central (R) pour le système de direction du processus.

15. Procédé selon revendication 1,
caractérisé par le fait que
le contrôle de l'état du récipient se fait dans un intervalle de temps prédéterminé.

16. Dispositif pour réaliser le procédé selon revendication 1, avec un véhicule de transport (F) dirigé au-dessus d'une ligne conductrice (1), commandé par une unité centrale de commande (Z), qui transfère des récipients destinés pour de la matière textile provenant des postes de livraison de récipients (4) de plusieurs machines (K1-K4) délivrant de la matière textile, vers des postes de réception de récipients (34) d'au moins une machine, réceptionnant la matière textile (S1, S2),
caractérisé par le fait que
les postes de livraison (4) et les postes de réception (34) sont disposés chacun en une rangée, et que les rangées se tiennent face à face en parallèle, et la ligne conductrice (1) est située entre ces rangées à une distance parallèle à ces rangées, ligne conductrice qui forme une boucle fermée de ligne conductrice (39, 40) en dehors respectivement de chaque côté des rangées, et où un poste de direction (L) est disposé dans une de ces boucles (39), poste qui comprend l'unité de commande (Z) et des moyens pour contrôler les récipients et la source d'énergie emmenée par le véhicule de transport (F).

17. Dispositif selon revendication 16,
caractérisé par le fait
qu'une ligne conductrice ultérieure (10) débouche dans la boucle de ligne conductrice (39, 40), dans laquelle le poste de direction (L) est disposé, ligne conductrice qui permet une liaison de transport entre d'autres machines délivrant et réceptionnant de la matière textile.
